# EUROPÄISCHE PATENTSCHRIFT

(11) **EP 0 029 140 B1**
(45) Veröffentlichungstag und Bekanntmachung des Hinweises auf die Patenterteilung: **01.02.1984**
(21) Anmeldenummer: 80106606.9
(22) Anmeldetag: 28.10.1980
(51) Int. Cl.: G10D 13/08, G10K 11/04

(54) **Toneinheit für Stabspiele**
Sound unit for vibrating bar instruments
Elément de production de son pour xylophones

(30) Priorität: 30.10.1979 DE 2943709
(43) Veröffentlichungstag der Anmeldung: 27.05.1981
(73) Patentinhaber: Johs. Link KG., D-5920 Bad Berleburg 2 (DE)
(72) Erfinder: Link, Horst, D-5920 Bad Berleburg 2 (DE); Sassmannshausen, Werner, D-5920 Bad Berleburg 4 (DE)
(74) Vertreter: Hemmerich, Friedrich Werner

## Beschreibung

Die Erfindung betrifft eine Toneinheit für Stabspiele, insbesondere für solche, die aus beliebig zusammensetzbaren Toneinheiten bestehen, wobei jede Toneinheit aus einem in seinen Knotenlinien unterstützten Klangstab und einem unterhalb desselben angeordneten, parallel zu diesem gerichteten sowie in seiner Länge an den Klangstab angepaßten und mit einem zum Klangstab gerichteten Schalloch versehenen Resonanzkörper gebildet ist, dessen klangliche Abstimmung auf den Klangstab durch entsprechende Bemessung des Schalloches und/oder von an anderen Stellen des Resonanzkörpers liegenden Öffnungen erfolgt.

Derartige Toneinheiten sind bekannt durch die DE-C-1 220 242 und die US-A-1 369 268 und haben sich auch praktisch bewährt. Bedingt durch die den Resonanzkörpern eigentümlichen Merkmale lassen sich nämlich nicht nur die darin eingeschlossenen Luftsäulen genau auf die jeweilige Tonlage des zugehörigen Klangstabes abstimmen, sondern es wird außerdem noch erreicht, daß mehrere, jeweils aus einer größeren Anzahl von Toneinheiten zusammengestellte Stabspiele dicht und damit in spieltechnischer Hinsicht besonders vorteilhaft hintereinander aufgestellt werden können.

Die Abstimmung der einzelnen Toneinheiten, d. h., die Anpassung der vom Resonanzkörper eingeschlossenen Luftsäule auf die Tonlage des jeweiligen Klangstabes erfolgt beim Hersteller der Toneinheiten unter Einhaltung bestimmter Bedingungen, insbesondere in einem vorgegebenen Raumklima, um sicherzustellen, daß durch das Resonanzvolumen des Resonanzkörpers nur der Grundton des betreffenden Klangstabes verstärkt wird, die Oberschwingungen aber unterdrückt werden. Bei dieser Abstimmung muß auch die unterschiedliche Klangfärbung der zum Einsatz kommenden Klangstäbe berücksichtigt werden, welche sich durch die Verwendung unterschiedlichen Klangstab-Materials, z. B. von Holz und Metall, ergibt. In der Praxis hat sich aber gezeigt, daß die unter Prüfbedingungen beim Hersteller erzielte Abstimmgenauigkeit der einzelnen Toneinheiten im praktischen Gebrauch nicht dauerhaft erhalten bleiben, weil die Normalbedingungen, bei welchen ja die Stabspiele benutzt werden, ständig wechseln und sich insbesondere die Umgebungstemperatur und die Luftfeuchtigkeit fortwährend ändern. Aufgrund dieser wechselnden Bedingungen kann es daher verhältnismäßig leicht vorkommen, daß die unter Prüfbedingungen hergestellte Klangreinheit der Toneinheiten - zumindest zeitweise - verlorengeht, weil durch die Resonanzkörper nicht nur der Grundton des jeweiligen Klangstabes, sondern auch Oberschwingungen desselben mehr oder weniger verstärkt werden.

Die diesen bekannten Toneinheiten für Stabspiele eigentümlichen Unzulänglichkeiten können nach der US-A-1 369 268 vermieden werden, indem das Schalloch eine Überdimensionierung aufweist und ihm mindestens eine verstellbare und feststellbare Blende als Feinabstimmorgan zugeordnet ist.

Der Vorteil einer solchen Ausgestaltung liegt dabei darin, daß der Resonanzkörper bei der Vorfertigung des Schalloches und/oder der anderen Öffnungen nur so behandelt werden muß, daß sein Resonanzvolumen in der Nähe des für den jeweils zu verwendenden Klangstab idealen Resonanzvolumens liegt, und dann nur noch, beispielsweise in Abhängigkeit von der Klangfärbung des zu verwendenden Klangstabes, durch Feinjustierung optimiert zu werden braucht.

Die Feinabstimmung der einzelnen Resonator-Abteile im Resonanzgehäuse unter Prüfbedingungen wird zwar durch die Ausgestaltung nach der US-PS-1 369 268 erleichtert. Jedoch ist die Nachstimmung der einzelnen Resonator-Abteile unter Normalbedingungen beträchtlich erschwert, weil die verstellbaren Blenden so unterhalb der Klangstäbe liegen und festgeklemmt sind, daß der für eine Feinabstimmung notwendige freie Zugang nicht ohne weiteres gegeben ist. Will der Benutzer unter Normalbedingungen die Blenden zur Feinabstimmung justieren, ist es erforderlich, die einzelnen Klangstäbe entweder gänzlich zu entfernen oder aber sie mit Hilfe elastischer Halteglieder so verlagerbar zu machen, daß die Blenden zeitweilig zugänglich sind.

Nachteilig bei der bekannten Ausgestaltung ist aber auch die eigenartige, einseitig schwenkbare Lagerung der Blenden. Es besteht die Gefahr, daß sich die Blenden bei Einwirkung von seitlichen Stößen auf das Resonanzgehäuse in unerwünschter Weise verschwenken können und damit die Feinabstimmung verlorengeht. Es kann nicht dauerhaft sichergestellt werden, daß die zugleich als Schwenkachse dienenden, einzelnen Klemmschrauben immer genügend fest angezogen bleiben, um das Verschwenken der Blenden zu verhindern. Zudem wird die Feinabstimmung durch die sich beim Verschwenken der Blenden ergebende asymmetrische Form des Schalloches erschwert.

Der Erfindung liegt die Aufgabe zugrunde, Toneinheiten der gattungsgemäßen Bauart für Stabspiele so auszugestalten, daß nicht nur ihre einfache Feinabstimmung unter Prüfbedingungen ermöglicht wird, sondern vielmehr auch eine jederzeit problemlose Nachstimmung unter Normalbedingungen vorgenommen werden kann. Zugleich soll aber auch erreicht werden, daß die jeweils vorgenommene Feinabstimmung dauerhaft erhalten bleibt.

Der Lösung dieser Aufgabe dienen in erster Linie die Kennzeichnungsmerkmale des Anspruchs 1.

Aus der Anwendung dieser Maßnahmen ergibt sich der Vorteil, daß die Justier- und Feststellorgane für die Blende so angeordnet und ausgebildet werden können, daß sie auch bei ordnungsgemäß auf dem Resonanzkörper gehaltenen Klangstäben, also bei voll funktionsfähigen Toneinheiten ohne weiteres zugänglich sind und somit in optimaler Weise sowohl unter Prüfbedingungen als auch unter Normalbedingungen eine Feinabstimmung gewährleisten, wobei die symmetrische Umrißform des Schallloches bei jeder Schiebereinstellung erhalten bleibt.

Durch die FR-A-2 094 347 ist eine Klingel, ein Geläute oder eine andere tönende Warnvorrichtung mit Resonanzkörpern bekanntgeworden, bei der die Öffnungen in den Resonanzkörpern in ihrer Größe veränderbar sind. Dabei ist auch vorgesehen, die Größe der Öffnungen in den Resonanzkörpern durch verstellbare Schieber zu beeinflussen.

Abgesehen davon, daß es bei diesen tönenden Warnvorrichtungen nicht darum geht, das Resonanzvolumen der Resonanzkörper auf die Tonlage eines Klangstabes abzustimmen, sondern lediglich darum, eine Veränderung der Lautstärke zu erzielen, ist hier auch keine Vorsorge getroffen, die eine exakte Justierung und dauerhaft sichere Lagenfixierung der Schieber zu den Öffnungen der Resonanzkörper gewährleistet. Die Anordnung nach der FR-A-2 094 347 gibt auch keine Anregung, wie man eine Toneinheit für Stabspiele so auslegen kann, daß einerseits die Klangstäbe frei zugänglich sind, andererseits aber auch die zur Feinabstimmung im Bereich der Schallöcher vorgesehenen Blenden jederzeit leicht und sicher beeinflußt werden können.

Nach der Erfindung hat es sich ferner als sinnvoll erwiesen, die Maßnahmen des Anspruchs 2 zu treffen, um einen exakten Sitz der das jeweilige Resonanzvolumen bestimmenden Blenden beim bestimmungsgemäßen Gebrauch der Toneinheit zu gewährleisten.

Eine besonders einfache Justierbarkeit der das Resonanzvolumen der Resonanzkörper bestimmenden Blenden wird erfindungsgemäß durch das Merkmal des Anspruchs 3 gewährleistet. Selbst wenn bei aus einer größeren Anzahl von Toneinheiten zusammengestellten Stabspielen die Toneinheiten sehr dicht und damit in spieltechnischer Hinsicht besonders vorteilhaft hintereinander aufgestellt sind, kann an jeder einzelnen Toneinheit problemlos eine Nachjustierung der Blende zur Feinabstimmung vorgenommen werden.

In manchen Fällen genügt es aber auch, wenn das Merkmal des Anspruchs 4 in Benutzung genommen wird.

In allen Fällen erweist es sich aber als besonders empfehlenswert, das Merkmal nach Anspruch 5 zu benutzen, weil hierdurch kontrollierbar ist, wie weit und gegebenenfalls in welcher Richtung eine Nachjustierung der Toneinheit gegenüber der unter Prüfbedingungen vorgenommenen Feineinstellung im praktischen Gebrauch jeweils erforderlich bzw. vorgenommen worden ist.

In der Zeichnung sind Ausführungsbeispiele erfindungsgemäßer Toneinheiten für Stabspiele dargestellt. Es zeigt
Fig. 1 in räumlicher Ansichtdarstellung und teilweise im Schnitt eine aus einem Klangstab und einem Resonanzkörper bestehende Toneinheit für Stabspiele,
Fig. 2 einen Schnitt längs der Linie 11-11 in Fig. 1,
Fig.3 einen Schnitt längs der Linie 111-111 in Fig. 2 und
Fig. 4 die räumliche Teilansicht einer gegenüber Fig. 1 abgewandelten Ausbildung für den Resonanzkörper.

In Fig. 1 der Zeichnung ist eine Toneinheit 1 dargestellt, wie sie für Stabspiele, insbesondere für Stabspiele, die aus beliebig zusammensetzbaren Toneinheiten bestehen, verwendet wird. Diese Toneinheit 1 besteht aus einem Resonanzkörper 2, darauf sitzenden Stabauflagen 3 und einem von diesen getragenen Klangstab 4.

In üblicher Weise sind dabei die Stabauflagen 3 so auf dem Resonanzkörper 2 angeordnet, daß sie jeden Klangstab 4 im Bereich seiner beiden Knotenlinien unterstützen.

Zweckmäßigerweise stimmen die Klangstäbe 4 und die Resonanzkörper 2 hinsichtlich ihrer baulichen Länge nahezu überein, wie das in Fig. 1 angedeutet ist.

In ihrer dem Klangstab 4 zugewendeten Wand weisen die Resonanzkörper 2 jeweils ein Schalloch 5 auf, das beispielsweise durch eine Ausfräsung gebildet werden kann.

Durch die Größe des dem Klangstab 4 zugewendeten Schalloches und gegebenenfalls auch an anderen Stellen in den Wandungen des Resonanzkörpers 2 befindliche Öffnungen wird das Resonanzvolumen des Resonanzkörpers 2 auf den jeweiligen Klangstab 4 so abgestimmt, daß die in ihm eingeschlossene Luftsäule hinsichtlich ihrer Schwingfähigkeit genau der Schwingfähigkeit des zugeordneten Klangstabes 4 angepaßt ist. Hierdurch wird erreicht, daß beim Anschlagen des Klangstabes 4 nur dessen Grundton verstärkt wird, die Oberschwingungen aber unterdrückt werden.

Nach Fig. 1 weist das Schalloch 5 im Resonanzkörper 2 eine Überdimensionierung auf, d. h., es wird grundsätzlich größer bemessen, als dies für die Schaffung des idealen Resonanzvolumens innerhalb des Resonanzkörpers 2 erforderlich ist. Damit ist das Resonanzvolumen des Resonanzkörpers 2 kleiner, als es für das ideale Zusammenarbeiten mit dem Klangstab 4 notwendig wäre.

Um jedoch eine exakte Feinabstimmung des Resonanzkörpers 2 auf den zugehörigen Klangstab 4 zu ermöglichen, ist dem Schalloch 5 mindestens eine verstellbare Blende 6 zugeordnet, die aus einem oberhalb des Schalloches 5 am Resonanzkörper 2 angeordneten Schieber besteht. Die Schieber-Blende 6 läuft dabei in Längsrichtung des Resonanzkörpers 2 in Führungen 7' und 7" und trägt eine Mutter 8, in die eine Stellspindel 9 mit ihrem Gewinde 10 eingreift, die andererseits in einem ortsfesten Lager 11 des Resonanzkörpers 2 drehbar ist. Zur Betätigung der Stellspindel 9 dient dabei ein Handrad 12, derart, daß sich die Schieber-Blende 6 oberhalb des Schalloches 5 stufenlos verlagern läßt und damit die exakte Feinjustierung des Resonanzvolumens im Resonanzkörper 2 ermöglicht.

Damit die Schieber-Blende 6 immer exakt in den Führungen 7' und 7" läuft, sind darin Blattfedern 13 untergebracht, wie dies aus den Fig. und 3 hervorgeht. Diese Blattfedern 13 drücken den Schieber 6 immer dicht auf die Oberseite der das Schalloch 5 aufweisenden Wand des Resonanzkörpers 2.

Erwähnt sei noch, daß die Schieber-Blende 6 mit einer Einbuchtung 14versehenist, die in ihrer Form eine Abstimmung auf das Schalloch 5 hat, so daß die Umriß-Grundform des Schalloches 5 bei jeder möglichen Einstellung der Schieber-Blende 6 immer gleichbleibt.

Aus Fig.4 ist noch ersichtlich, daß die Schieber-Blende 6 auch wesentlich einfacher im Bereich des Schalloches 5 verstellbar geführt und justierbar gehalten werden kann. Es ist nämlich lediglich notwendig, die Schieber-Blende 6 mit Längsschlitzen 15 auszustatten, die von im Resonanzkörper 2 sitzenden Klemm- und Führungsschrauben 16 durchgriffen sind. Bei gelösten Klemm- und Führungsschrauben 16 täßt sich die Schieber-Blende 6 bedarfsweise verschieben, um die Größe des Schalloches 5 zu verändern. Ist die richtige Einstellung erreicht, brauchen lediglich die Klemm- und Führungsschrauben 16 wieder angezogen zu werden.

Damit die Einstellung der Schieber-Blende 6 und damit die Feinabstimmung des Resonanzkörpers 2 auf den jeweiligen Klangstab 4 erleichtert wird, ist vorgesehen, die Schieber-Blende 6 mit einem Zeigerorgan 17 auszustatten und diesem am Resonanzkörper eine ortsfeste Skala 18 zuzuordnen. Die Skala 18 wird dabei zweckmäßigerweise am Resonanzkörper 2 mit Nullstellung relativ zum Zeigerorgan 17 angebracht, nachdem die Schieber-Blende 6 beim Hersteller unter Prüfbedingungen so eingestellt wurde, daß der Resonanzkörper 2 das ideale Resonanzvolumen relativ zum zugehörigen Klangstab 4 hat.

Bei notwendig werdenden Nachjustierungen unter Gebrauchsbedingungen kann dann jederzeit festgestellt werden, um welches Ausmaß und in welcher Richtung eine abweichende Stellung der Schieber-Blende gegenüber der Ursprungsstellung erforderlich wird.

Abweichend von den in der Zeichnung dargestellten Ausführungsformen ist es auch möglich, die Resonanzkörper 2 zusätzlich zum Schalloch 5 mit weiteren Öffnungen, und zwar in anderen Wänden, zu versehen. Diese Öffnungen könnten dann die Überdimensionierung haben und mit einer verstellbaren Blende ausgestattet werden, die dann als Feinabstimmorgan für den Resonanzkörper 2 dient.

## Patentansprüche

1. Toneinheit für Stabspiele, insbesondere für solche, die aus beliebig zusammensetzbaren Toneinheiten bestehen, wobei jede Toneinheit aus einem in seinen Knotenlinien unterstützten Klangstab und einem unterhalb desselben angeordneten, parallel zu diesem gerichteten sowie in seiner Länge an den Klangstab angepaßten und mit einem zum Klangstab gerichteten Schalloch versehenen Resonanzkörper gebildet ist, dessen klangliche Abstimmung auf den Klangstab durch entsprechende Bemessung des Schalloches und/oder von an anderen Stellen des Resonanzkörpers liegenden Öffnungen erfolgt, wobei das Schalloch und/oder die Öffnungen im Resonanzkörper eine Überdimensionierung aufweist bzw. aufweisen sowie ihn und/oder ihnen mindestens eine verstellbare und feststellbare Blende als Feinabstimmorgan zugeordnet ist, dadurch gekennzeichnet, daß die Blende (6) aus einem oberhalb des Schalloches (5) am Resonanzkörper (2) in Längsrichtung des Schalloches (5) parallel geführten (7', 7") Schieber besteht, welche; mit einer Einbuchtung (14) versehen ist, die in ihrer Form so auf die Form des Schalloches (5) abgestimmt ist, daß die Umrißgrundform des Schalloches (5) bei jeder möglichen Einstellung des Schiebers (6) erhalten bleibt.

2. Toneinheit nach Anspruch 1, dadurch gekennzeichnet, daß der Schieber (6) durch in seinen Führungen (7', 7") liegende Blattfedern (13) gegen die Oberseite der das Schalloch (5) aufweisenden Wand des Resonanzkörpers (2) gedrückt ist.

3. Toneinheit nach einem der Ansprüche 1 und 2, dadurch gekennzeichnet, daß am Resonanzkörper (2) eine Stellspindel (9) drehbar lagert (11), die mit Gewinde (10) in eine Mutter (8) am Schieber (6) eingreift.

4. Toneinheit nach den Ansprüchen 1 und 2, dadurch gekennzeichnet, daß der Schieber (6) Längsschlitze (15) hat, die von im Resonanzkörper (2) sitzenden Klemm- und Führungsschrauben (16) durchgriffen sind.

5. Toneinheit nach einem der Ansprüche 1 bis 4, dadurch gekennzeichnet, daß der Schieber (6) ein Zeigerorgan (17) trägt, dem eine ortsfeste Skala (18) am Resonanzkörper (2) zugeordnet ist.

## Claims

1. A sound unit for tone-bar instruments, in particular for those which consist of sound units which can be combined at option, where each sound unit is formed from a tone bar supported at its nodal lines and from a resonator arranged underneath the tone bar and aligned in parallel with it as well as adapted in its length to the tone bar and provided with a sound hole directed towards the tone bar and the tonal tunig of which to the tone bar is effected by appropriate dimensioning of the sound hole and/or of openings lying at other points on the resonator, and where the sound hole exhibits and/or the openings in the resonator exhibit over-dimensioning and also there is associated with it and/or them as fine-tuning member a diaphragm which can be adjusted and fixed, characterized in that the diaphragm (6) consists of a slide which is guided (7', 7") in parallel with the direction longitudinal to the sound hole (5) and above the sound hole (5) on the resonator (2), and which is provided with an indentation (14) which in its shape is matched to the shape of the sound hole (5) in such a way that the fundamental shape of the contour of the sound hole (5) is preserved at every possible setting of the slide (6).

2. A sound unit as in Claim 1, characterized in that the slide is pressed by leaf springs (13) lying in its guides (7', 7"), against the upper face of the wall of the resonator (2), which exhibits the sound hole (5).

3. A sound unit as in one of the Claims 1 and 2, characterized in that on the resonator (2) an adjusting-spindle (9) ist supported to be able to rotate (11), which engages by a thread (10) in a nut (8) on the slide (6).

4. A sound unit as in Claims 1 and 2, characterized in that the slide (6) has longitudinal slots (15) through which engage clamping and guiding screws (16) seated in the resonator (2).

5. A sound unit as in one of the Claims 1 to 4, characterized in that the slide (6) carries a pointer member (17) with which is associated a fixed scale (18) on the resonator (2).

## Revendications

1. Unité tonale pour xylophones notamment pour ceux qui sont composés d'unités tonales pouvant être assemblées à volonté, chaque unité tonale étant formée par un barreau sonore supporté dans ses lignes nodales et par un corps de résonance disposé au-dessous de lui, dirigé parallèlement à ce barreau et dont la longueur est adaptée à ce dernier, ce corps de résonance étant muni d'un trou de sonorité qui est dirigé vers le barreau sonore et dont l'accord de sonorité avec ce dernier est effectué par un dimensionnement approprié de ce trou et/ou par des ouvertures situées à d'autres endroits du corps de résonance, le trou de sonorité et/ou les ouvertures dans le corps de résonance présentant un surdimensionnement, au moins un diaphragme mobile et fixable en position étant, en tant qu'organe d'accord fin, affecté à ce trou et/ou à ces ouvertures, caractérisée en ce que le diaphragme (6) est constitué par un registre guidé au-dessus du trou de sonorité (5) ménagé dans le corps de résonance (2) parallèlement à la direction longitudinale du trou de sonorité (5), ce registre étant muni d'une échancrure (14) dont la forme est accordée à celle du trou de sonorité (5) de telle sorte que dans toute position possible de réglage du registre (6) la forme fondamentale du contour du trou de sonorité (5) reste inchangée.

2. Unité tonale selon la revendication 1, caractérisée en ce que le registre (6) est repoussé contre la face supérieure de la paroi du corps de résonance (2) comportant le trou de sonorité (5) par des ressorts à lame (13) reposant dans les guidages (7', 7") de ce registre.

3. Unité tonale selon l'une des revendications 1 et 2, caractérisée en ce que sur le corps de résonance (2) est montée à rotation (11) une broche de manoeuvre (9) qui, par un filetage (10), est en prise avec un écrou (8) sur le registre (6).

4. Unité tonale selon les revendications 1 et 2, charactérisée en ce que le registre (6) présente des fentes longitudinales (15) que traversent des vis de blocage et de guidage (16) fixées dans le corps de résonance (2).

5. Unité tonale selon l'une des revendications 1 à 4, caractérisée en ce que le registre (6) porte un organe indicateur (17) auquel est affectée une échelle graduée fixe (18) sur le corps de résonance (2).
